# EUROPÄISCHE PATENTSCHRIFT

(11) **EP 1 703 835 B1**
(45) Veröffentlichungstag und Bekanntmachung des Hinweises auf die Patenterteilung: **22.02.2012**
(21) Anmeldenummer: 04804746.8
(22) Anmeldetag: 09.12.2004
(51) Int. Cl.: A47L 15/42, B01D 47/04

(54) **GESCHIRRSPÜLMASCHINE MIT FILTERSYSTEM**
DISHWASHER COMPRISING A FILTER SYSTEM
LAVE-VAISSELLE COMPORTANT UN SYSTEME DE FILTRAGE

(30) Priorität: 18.12.2003 DE 10359615
(43) Veröffentlichungstag der Anmeldung: 27.09.2006
(73) Patentinhaber: BSH Bosch und Siemens Hausgeräte GmbH, 81739 München (DE)
(72) Erfinder: DEDEGIL, Yavuz, 76133 Karlsruhe (DE); EIERMANN, Rüdiger, 89428 Sygenstein (DE); JERG, Helmut, 89537 Giengen (DE)
(86) Internationale Anmeldenummer: PCT/EP2004/053372
(87) Internationale Veröffentlichungsnummer: WO 2005/058125

(56) Entgegenhaltungen:
- EP-A- 0 536 620
- EP-A- 1 340 448
- US-A1- 2002 074 026

## Beschreibung

Gegenstand der Erfindung ist ein Geschirrspüler mit einem Filtersystem zur Reinigung der Spülflüssigkeit sowie ein Verfahren zum Betreiben desselben.

Beim Reinigen von Spülgut in einem Geschirrspüler werden Spülrückstände vom Spülgut gelöst, die sich in der Spülflüssigkeit ansammeln und teilweise während des gesamten Spülvorgangs mit der Spülflüssigkeit umgewälzt werden. Je mehr Spülrückstände in der Spülflüssigkeit mitgeführt werden desto nachteiliger wirkt sich dies auf das Spülergebnis aus. Ferner können sich die in der Spülflüssigkeit mitgeführten Spülrückstände auch in den Transportwegen der Spülflüssigkeit absetzen oder die im Geschirrspüler vorhandenen Siebe verstopfen.

Zur Beseitigung dieses Problems sind bereits Filtersysteme in Form von Siebeinrichtungen bekannt, die aus dem Geschirrspüler entnommen, gereinigt und wieder eingesetzt werden können. Solche Siebeinrichtungen haben den Nachteil, dass der Reinigungsvorgang für den Benutzer umständlich und unangenehm ist. Ferner wird der Reinigungsvorgang häufig vergessen oder zu selten durchgeführt, so dass ein einwandfreier Betrieb des Geschirrspülers aufgrund der Verstopfung der Siebeinrichtungen und der Behinderung in den Transportwegen der Spülflüssigkeit nicht mehr gewährleistet ist, was das Spülergebnis nachteilig beeinträchtigt und im Extremfall bis zur Zerstörung des Geschirrspülers führen kann.

Aus der US 2002/0074026 A1 ist eine Geschirrspülmaschine mit einem Filtersystem sowie Mitteln zur Selbstreinigung des Filtersystems bekannt.

Bei weiteren bekannten Geschirrspülmaschinen wird durch den Einsatz großer Wassermengen langen Laufzeiten und mehrstufigen Filtersystemen versucht, das Spülergebnis zu verbessern. Diese Geschirrspülmaschinen haben den Nachteil, dass sie einen erhöhten Energie- und Wasserbedarf haben. Darüber hinaus sind die bekannten Filtersysteme nicht in der Lage, feinkörnige Verunreinigungen der Spülflüssigkeit auszufiltern, da die Siebe auch mehrstufiger Filtersysteme zu grobmaschig sind oder die Siebe mit feineren Maschen den Umlauf der Spülflüssigkeit im Geschirrspüler behindern.

Aus der EP 0 536 620 A1 ist eine Geschirrspülmaschine bekannt, welche im Wasserbehälter eine Zentrifuge zur Zerstörung von Schaum aufweist.

Aufgabe der vorliegenden Erfindung ist es, einen Geschirrspüler mit einem Filtersystem zur Reinigung der Spülflüssigkeit sowie ein Verfahren zum Betreiben desselben bereitzustellen, bei dem die in der Spülflüssigkeit mitgeführten Spülrückstände effektiver aus der Spülflüssigkeit entfernt werden und so das Spülergebnis verbessert wird. Dabei sollen möglichst auch feinkörnige Schmutzpartikel aus der Spülflüssigkeit entfernt werden, um eine Rückverschmutzung der Spülflüssigkeit bzw. des Spülguts zu minimieren. Eine weitere Aufgabe der vorliegenden Erfindung besteht darin, die Wartungsfreundlichkeit der Geschirrspülmaschine zu verbessern sowie deren Wasser- und Energiebedarf zu minimieren.

Diese Aufgabe wird durch den erfindungsgemäßen Geschirrspüler mit den Merkmalen gemäß Anspruch 1 sowie durch das erfindungsgemäße Verfahren mit den Merkmalen gemäß Anspruch 11 gelöst. Vorteilhafte Weiterbildungen der vorliegenden Erfindung sind jeweils in den Unteransprüchen 2 bis 10 und 12 bis 13 gekennzeichnet.

Beim erfindungsgemäßen Geschirrspüler ist ein Filtersystem zur Reinigung von Spülflüssigkeit vorgesehen, wobei zumindest ein Teil der Spülflüssigkeit aus dem Spülkreislauf der Geschirrspülmaschine durch ein Schaumvolumen geleitet wird, so dass in der Spülflüssigkeit enthaltene Spülrückstände zumindest teilweise vom Schaumvolumen aufgenommen bzw. zurückgehalten werden.

Beim dem erfindungsgemäßen Verfahren zum Betreiben einer Geschirrspülmaschine mit einem Filtersystem zur Reinigung von Spülflüssigkeit wird zunächst ein Schaumvolumen erzeugt, zumindest ein Teil der Spülflüssigkeit aus dem Spülkreislauf der Geschirrspülmaschine durch das Schaumvolumen geleitet, wobei in der Spülflüssigkeit enthaltene Spülrückstände zumindest teilweise vom Schaumvolumen aufgenommen bzw. zurückgehalten werden, anschließend die gereinigte Spülflüssigkeit zumindest teilweise dem Spülkreislauf der Geschirrspülmaschine wieder zugeführt und das die zurückgehaltenen Spülrückstände enthaltende Schaumvolumen zumindest teilweise aus der Geschirrspülmaschine abgeleitet.

Ein Grundgedanke der vorliegenden Erfindung besteht folglich in der Nutzung von Schaum zur Zurückhaltung feiner und feinster Spülrückstände aus der Spülflüssigkeit zur Klärung der Spülflotte in Geschirrspülmaschinen. Ein erfindungsgemäßer Geschirrspüler mit einem Filtersystem zur Reinigung der Spülflüssigkeit sowie ein erfindungsgemäßes Verfahren zum Betreiben desselben haben den Vorteil, dass die in der Spülflüssigkeit mitgeführten Spülrückstände effektiv aus der Spülflüssigkeit entfernt werden, wobei auch feinkörnige Schmutzpartikel aus der Spülflüssigkeit gefiltert werden, somit eine Rückverschmutzung der Spülflüssigkeit bzw. des Spülguts minimiert und das Spülergebnis verbessert wird.

Ein weiterer Vorteil der Geschirrspülmaschine und des Verfahrens nach der vorliegenden Erfindung ist darin zu sehen, dass ein umständliches Reinigen von Filtern entfällt, da das Filtersystem des erfindungsgemäßen Geschirrspülers keine Siebe umfasst, was die Wartungsfreundlichkeit des Geschirrspülers verbessert. Ferner ist bei der Geschirrspülmaschine und dem Verfahren nach der vorliegenden Erfindung der Energie- und Wasserbedarf verringert, da die verwendete Spülflüssigkeit nicht so häufig ausgetauscht bzw. mit Frischwasser versetzt werden muss und die benötigte Spülzeit kürzer ist.

Erfindungsgemäß umfasst das Filtersystem einen Schaumentwickler, in dem Flüssigkeit, vorzugsweise Spülflüssigkeit mit Luft versetzt wird, um das Schaumvolumen zu erzeugen. Alternativ könnte das Schaumvolumen auch mit Frischwasser erzeugt werden, das dem Geschirrspüler eigens zu diesem Zweck zugeführt wird. Die Erzeugung des Schaumvolumens mit Spülflüssigkeit hat jedoch den Vorteil, dass die Spülflüssigkeit bereits in der Geschirrspülmaschine vorhanden ist und Reinigungsmittel enthält, die das Aufschäumen der Spülflüssigkeit begünstigen. Dazu wird dem Schaumentwickler vorzugsweise durch eine Umwälzpumpe der Geschirrspülmaschine die Spülflüssigkeit aus dem Spülkreislauf zugeführt. Dadurch wird einerseits die Notwendigkeit einer zusätzlichen Pumpe zum Betreiben des Schaumentwicklers vermieden und andererseits die Transportwege der Spülflüssigkeit aus dem Spülkreislauf in den Schaumentwickler vereinfacht.

Weitere Vorteile eines erfindungsgemäßen Geschirrspülers mit einem Filtersystem zur Reinigung der Spülflüssigkeit sowie eines erfindungsgemäßen Verfahrens zum Betreiben desselben ergeben sich aus der folgenden Beschreibung bevorzugter Ausführungsformen.
Zweckmäßigerweise ist ein Filterbehälter vorgesehen, in dem das Schaumvolumen aufgenommen wird. Dabei weist eine Wand des Filterbehälters, vorzugsweise der Boden, zumindest teilweise Durchlässe auf, durch die Luft oder ein Gemisch aus Flüssigkeit und Luft in den Filterbehälter eingeleitet werden kann. Wenn der Filterbehälter zu einem Teil mit Spülflüssigkeit gefüllt ist, kann über die Durchlässe am Boden des Filterbehälters Luft in den Filterbehälter eingeleitet werden, so dass sich im Filterbehälter ein Gemisch aus Luft und Spülflüssigkeit entwickelt und das Schaumvolumen entsteht.

Ferner weist eine Wand des Filterbehälters, vorzugsweise die Decke, mindestens einen Durchlass auf, durch den Spülflüssigkeit in den Filterbehälter eingeleitet werden kann. Vorteilhafterweise ist mindestens ein Durchlass zur Einleitung von Spülflüssigkeit in den Filterbehälter als Verteilerdüse derart ausgebildet ist, so dass die Einleitung der Spülflüssigkeit in den Filterbehälter in feinen Strahlen erfolgt. Dadurch wird gewährleistet, dass die Spülflüssigkeit auf einer möglichst großen Oberfläche mit dem Schaumvolumen in Kontakt kommt. Die über die Durchlässe in der Decke des Filterbehälters eingeleitete Spülflüssigkeit träufelt in feinen Strahlen durch das Schaumvolumen, wobei in der Spülflüssigkeit enthaltene Spülrückstände zumindest teilweise vom Schaumvolumen aufgenommen bzw. zurückgehalten werden.

Der Filterbehälter kann mit einem ersten Auslass ausgestattet sein, durch den die gereinigte Spülflüssigkeit aus dem Filterbehälter geleitet wird, und einen zweiten Auslass aufweisen, durch den das Schaumvolumen aus dem Filterbehälter geleitet wird. Auf diese Weise kann zwischen dem Ausleiten der gereinigten Spülflüssigkeit aus dem Filterbehälter und dem Abpumpen des Schaumvolumens unterschieden werden bzw. beide Vorgänge können voneinander unabhängig, gleichzeitig oder zu unterschiedlichen Zeiten vorgenommen werden.

Bei einer weiteren Ausführungsform der vorliegenden Erfindung umfasst der Filterbehälter einen Auslass, durch den sowohl die gereinigte Spülflüssigkeit als auch das Schaumvolumen aus dem Filterbehälter zu einem Drei-Wege-Ventil geleitet wird, durch das eine Weiterleitung des Filterbehälterinhalts entweder zurück in den Spülkreislauf oder in eine Abwasserleitung der Geschirrspülmaschine erfolgt. Das Drei-Wege-Ventil wird vorzugsweise durch eine elektronische Programmsteuerung der Geschirrspülmaschine geregelt. Durch unterschiedliche Ventilstellungen des Drei-Wege-Ventils kann beispielweise bewirkt werden, dass entweder eine Weiterleitung der gereinigten Spülflüssigkeit aus dem Filterbehälter zurück in den Spülkreislauf erfolgt oder das die Spülrückstände enthaltende Schaumvolumen aus dem Filterbehälter über eine Abwasserleitung aus der Geschirrspülmaschine befördert wird.

Der Auslass des Filterbehälters kann mit einem vorzugsweise höhenvariablen Überlauf ausgestattet sein, um bei Überfüllung des Filterbehälters oder bei zu starker Schaumentwicklung einen Überlauf aus dem Filterbehälter zu ermöglichen. Aufgrund der variierbaren Höhe des Überlaufs kann die maximale Füllhöhe des Filterbehälters beliebig festgelegt werden. Das Filtersystem kann besonders platzsparend in der Geschirrspülmaschine untergebracht werden, wenn der Filterbehälter zwischen einem Spülbehälter und einer Außenwand der Geschirrspülmaschine angeordnet ist.

Das Verfahren zum Betreiben einer Geschirrspülmaschine mit einem Filtersystem nach der vorliegenden Erfindung zur Reinigung von Spülflüssigkeit umfasst die Schritte, dass zunächst ein Schaumvolumen erzeugt wird, zumindest ein Teil der Spülflüssigkeit aus dem Spülkreislauf der Geschirrspülmaschine durch das Schaumvolumen geleitet wird, wobei in der Spülflüssigkeit enthaltene Spülrückstände zumindest teilweise vom Schaumvolumen aufgenommen bzw. zurückgehalten werden, die gereinigte Spülflüssigkeit zumindest teilweise dem Spülkreislauf der Geschirrspülmaschine wieder zugeführt wird und das die zurückgehaltenen Spülrückstände enthaltende Schaumvolumen zumindest teilweise aus der Geschirrspülmaschine abgeleitet wird.

Erfindungsgemäß wird das Schaumvolumen im Schaumentwickler erzeugt, in dem Flüssigkeit, vorzugsweise Spülflüssigkeit mit Luft versetzt und anschließend das Schaumvolumen in den Filterbehälter eingeleitet wird. Alternativ kann das Schaumvolumen auch im Filterbehälter direkt erzeugt werden, indem beispielsweise durch im Boden des Filterbehälters angeordnete Durchlässe Luft in den Filterbehälter eingeleitet wird, der vorher teilweise mit Spülflüssigkeit angefüllt wurde.

Nachdem der Filterbehälter teilweise mit Spülflüssigkeit angefüllt wurde, kann der eigentliche Filtervorgang beginnen, indem die Spülflüssigkeit durch die in der Decke des Filterbehälters angeordnete Durchlässe die zu reinigendende Spülflüssigkeit in den Filterbehälter eingeleitet wird, wobei die Spülflüssigkeit durch die Durchlässe derart verteilt wird, dass die Spülflüssigkeit in möglichst feinen Strahlen durch das Schaumvolumen träufelt. Der oben beschriebene Filterprozess kann mehrfach wiederholt oder während des Spülvorgangs kontinuierlich durchgeführt werden.

Im Folgenden wird die vorliegende Erfindung anhand eines Ausführungsbeispiels unter Bezugnahme auf die Zeichnung näher erläutert. Die Zeichnung zeigt einen Querschnitt durch ein Filtersystem in einer Ausführungsform, in der es in einem Geschirrspüler nach der vorliegenden Erfindung beispielsweise zur Anwendung kommt.

Bei der in der Zeichnung dargestellten Ausführungsform umfasst das Filtersystem einen Filterbehälter 1, der teilweise im unteren Bereich mit Spülflüssigkeit 12 und im oberen Bereich mit einem Schaumvolumen 11 gefüllt ist. Über einer Zuführleitung 7 wird Spülflüssigkeit in Richtung des Pfeils A, vorzugsweise von einer Umwälzpumpe (nicht dargestellt) der Geschirrspülmaschine zum Filterbehälter 1 befördert. In der Decke 2 des Filterbehälters 1 ist eine Anzahl von Durchlässen 5 angeordnet, durch die Spülflüssigkeit in den Filterbehälter 1 eingeleitet wird. Die Zuführleitung 7 weist ein erstes Drei-Wege-Ventil 6 auf, das durch unterschiedliche Ventilstellungen entweder eine Weiterleitung der Spülflüssigkeit von der Umwälzpumpe in den Filterbehälter 1 oder in einen Schaumentwickler 8 bewirkt. Im Schaumentwickler wird die Spülflüssigkeit mit Luft versetzt, um ein Schaumvolumen 12 zu erzeugen, das über Durchlässe 4 im Boden 3 des Filterbehälters 1 in den Filterbehälter 1 eingeleitet wird. Dadurch entwickelt sich im Filterbehälter 1 ein Gemisch aus Luft und Spülflüssigkeit und das Schaumvolumen 11 entsteht.

Wenn der Filterbehälter 1 zumindest teilweise mit dem Schaumvolumen 11 angefüllt ist, wird über die Durchlässe 5 in der Decke 2 des Filterbehälters 1 Spülflüssigkeit in den Filterbehälter 1 eingeleitet, wobei das Schaumvolumen 11 gleichermaßen von oben mit Spülflüssigkeit beregnet wird. Anschließend träufelt die Spülflüssigkeit in feinen Strahlen durch das Schaumvolumen 11, wobei in der Spülflüssigkeit enthaltene Spülrückstände zumindest teilweise vom Schaumvolumen 11 aufgenommen bzw. zurückgehalten werden; dieser Vorgang stellt den eigentlichen Filterprozess dar. Nachdem die Spülflüssigkeit das Schaumvolumen 11 durchflossen und die mitgeführten Spülrückstände zumindest teilweise an das Schaumvolumen 11 abgegeben hat, sammelt sich die gereinigte Spülflüssigkeit 12 im unteren Bereich des Filterbehälters 1 an, während das Schaumvolumen 11 aufgrund seiner geringeren Dichte auf der gereinigten Spülflüssigkeit 12 aufschwimmt.

Der Filterbehälter 1 hat in seinem unteren Bereich einem Auslass 14, durch den sowohl die gereinigte Spülflüssigkeit 12 als auch das Schaumvolumen 11 aus dem Filterbehälter 1 über eine Abführleitung 9 zu einem zweiten Drei-Wege-Ventil 13 geleitet wird. Durch unterschiedliche Ventilstellungen des zweiten Drei-Wege-Ventils 13 wird entweder die gereinigte Spülflüssigkeit 12 aus dem Filterbehälter 1 in Richtung des Pfeils B in den Spülkreislauf der Geschirrspülmaschine zurückgeleitet oder das die Spülrückstände enthaltende Schaumvolumen 12 aus dem Filterbehälter 1 in Richtung des Pfeils C über eine Abwasserleitung aus der Geschirrspülmaschine befördert.

Die Abführleitung 9, die sich an den Auslass 14 des Filterbehälters 1 anschließt, ist mit einem Überlauf 10 ausgestattet, um bei Überfüllung des Filterbehälters 1 oder bei zu starker Schaumentwicklung einen Überlauf aus dem Filterbehälter 1 zu ermöglichen. Die Höhe des Überlaufs 10 bestimmt die maximale Füllhöhe des Filterbehälters 1.

Aufgrund des Dichteunterschieds zwischen der Spülflüssigkeit 12 und dem Schaumvolumen 11 wird beim Entleeren des Filterbehälters 1 durch den im unteren Bereich des Filterbehälters angeordneten Auslass 14 zunächst die Spülflüssigkeit 12 und anschließend das Schaumvolumen 11 aus dem Filterbehälter 1 befördert. Wahlweise kann die gereinigte Spülflüssigkeit 12 selbstverständlich ebenso durch eine entsprechende Ventilstellungen des zweiten Drei-Wege-Ventils 13 in Richtung des Pfeils B über eine Abwasserleitung aus der Geschirrspülmaschine befördert werden. Sowohl das erste Drei-Wege-Ventil 6 und als auch das zweite Drei-Wege-Ventil 13 werden dabei vorzugsweise durch eine elektronische Programmsteuerung der Geschirrspülmaschine geregelt.

Der Einsatz eines Schaumvolumens zur Reinigung der Spülflüssigkeit in einem Geschirrspüler nach der vorliegenden Erfindung und nach dem erfindungsgemäßen Verfahren zum Betreiben desselben bewirkt folglich das Ausfiltern auch kleinster Schmutzpartikel aus der Spülflüssigkeit ohne die Notwendigkeit von feinmaschigen Filtersiebe, eine Minimierung der Rückverschmutzungder Spülflüssigkeit bzw. des Spülguts, wodurch das Spülergebnis und die Wartungsfreundlichkeit verbessert sowie der Wasser- und Energiebedarf des Geschirrspülers verringert wird.

**Liste der Bezugszeichen**

1 Filterbehälter

2 Decke des Filterbehälters 1

3 Boden des Filterbehälters 1

4 Durchlässe im Boden 3 des Filterbehälters 1

5 Durchlässe in der Decke 4 des Filterbehälters 1 bzw. Verteilerdüse

6 Drei-Wege-Ventil in der Zuführleitung 7

7 Zuführleitung

8 Schaumentwickler

9 Abführleitung

10 Überlauf in der Abführleitung 9

11 Schaumvolumen

12 gereinigte Spülflüssigkeit

13 Drei-Wege-Ventil in der Abführleitung 9

14 Auslass im Filterbehälter 1

A Strömungsrichtung der Spülflüssigkeit zum Filterbehälter 1

B Strömungsrichtung der Spülflüssigkeit zum Spülkreislauf

C Strömungsrichtung der Spülflüssigkeit zur Abwasserleitung

## Patentansprüche

1. Geschirrspülmaschine mit einem Filtersystem zur Reinigung von Spülflüssigkeit, wobei zumindest ein Teil der Spülflüssigkeit aus dem Spülkreislauf der Geschirrspülmaschine durch ein Schaumvolumen (11) geleitet wird und in der Spülflüssigkeit enthaltene Spülrückstände zumindest teilweise vom Schaumvolumen (11) aufgenommen bzw. zurückgehalten werden, **dadurch gekennzeichnet, dass** das Filtersystem einen Schaumentwickler (8) umfasst, in dem Flüssigkeit, vorzugsweise Spülflüssigkeit, mit Luft versetzt wird, um das Schaumvolumen (11) zu erzeugen.

2. Geschirrspülmaschine nach Anspruch 1, wobei ein Filterbehälter (1) vorgesehen ist, der das Schaumvolumen (11) aufnimmt.

3. Geschirrspülmaschine nach Anspruch 2, wobei eine Wand, vorzugsweise der Boden (3), des Filterbehälters (1) zumindest teilweise Durchlässe (4) aufweist, durch die Luft oder ein Gemisch aus Flüssigkeit und Luft in den Filterbehälter (1) eingeleitet werden kann.

4. Geschirrspülmaschine nach einem der Ansprüche 2 oder 3, wobei eine Wand, vorzugsweise die Decke des Filterbehälters (1) mindestens einen Durchlass (5) aufweist, durch den Spülflüssigkeit in den Filterbehälter (1) eingeleitet werden kann.

5. Geschirrspülmaschine nach Anspruch 4, wobei mindestens ein Durchlass (5) zur Einleitung von Spülflüssigkeit in den Filterbehälter (1) als Verteilerdüse (5) derart ausgebildet ist, so dass die Einleitung der Spülflüssigkeit in den Filterbehälter (1) in feinen Strahlen erfolgt.

6. Geschirrspülmaschine nach einem der Ansprüche 2 bis5, wobei der Filterbehälter (1) einen ersten Auslass aufweist, durch den die gereinigte Spülflüssigkeit (12) aus dem Filterbehälter (1) geleitet wird, und einen zweiten Auslass aufweist, durch den das Schaumvolumen (11) aus dem Filterbehälter (1) geleitet wird.

7. Geschirrspülmaschine nach einem der Ansprüche 2 bis 5, wobei der Filterbehälter (1) einen Auslass (14) aufweist, durch den sowohl die gereinigte Spülflüssigkeit (12) als auch das Schaumvolumen (11) aus dem Filterbehälter (1) zu einem Drei-Wege-Ventil geleitet wird, durch das eine Weiterleitung entweder zurück in den Spülkreislauf oder in eine Abwasserleitung der Geschirrspülmaschine erfolgt.

8. Geschirrspülmaschine nach einem der Ansprüche 6 oder 7, wobei der Auslass (14) einen vorzugsweise höhenvariablen Überlauf (10) aufweist.

9. Geschirrspülmaschine nach einem der vorhergehenden Ansprüche, wobei dem Schaumentwickler (8) durch eine Umwälzpumpe aus dem Spülkreislauf der Geschirrspülmaschine Spülflüssigkeit zugeführt wird.

10. Geschirrspülmaschine nach einem der Ansprüche 2 bis 9, wobei der Filterbehälter (1) zwischen einem Spülbehälter und einer Außenwand der Geschirrspülmaschine angeordnet ist.

11. Verfahren zum Betreiben einer Geschirrspülmaschine mit einem Filtersystem zur Reinigung von Spülflüssigkeit umfassend die Schritte, dass
• ein Schaumvolumen (11) in einem Schaumentwickler (8) erzeugt wird, in dem Flüssigkeit, vorzugsweise Spülflüssigkeit, mit Luft versetzt wird,
• zumindest ein Teil der Spülflüssigkeit aus dem Spülkreislauf der Geschirrspülmaschine durch das Schaumvolumen (11) geleitet wird, wobei in der Spülflüssigkeit enthaltene Spülrückstände zumindest teilweise vom Schaumvolumen (11) aufgenommen bzw. zurückgehalten werden,
• die gereinigte Spülflüssigkeit (12) zumindest teilweise dem Spülkreislauf der Geschirrspülmaschine wieder zugeführt wird und
• das die zurückgehaltenen Spülrückstände enthaltende Schaumvolumen (11) zumindest teilweise aus der Geschirrspülmaschine abgeleitet wird.

12. Verfahren nach Anspruch 11, wobei das Schaumvolumen (11) in einem Filterbehälter (1) erzeugt oder nach der Erzeugung darin eingeleitet wird.

13. Verfahren nach einem der Ansprüche 11 oder 12, wobei die Leitung der zu reinigenden Spülflüssigkeit durch das Schaumvolumen (11), z.B. durch mindestens eine Verteilerdüse (5), in feinen Strahlen erfolgt.

## Claims

1. Dishwasher with a filter system for cleaning rinsing liquid, wherein at least a part of the rinsing liquid is conducted out of the rinsing circuit of the dishwasher through a foam volume (11) and rinsing residues contained in the rinsing liquid are received or restrained at least partly by the foam volume (11), **characterised in that** the filter system comprises a foam developer (8) in which liquid, preferably rinsing liquid, is mixed with air in order to generate the foam volume (11).

2. Dishwasher according to claim 1, wherein a filter container (1) receiving the foam volume (11) is provided.

3. Dishwasher according to claim 2, wherein a wall, preferably the base (3), of the filter container (1) has at least in part passages (4) through which air or a mixture of liquid and air can be conducted into the filter container (1).

4. Dishwasher according to one of claims 2 and 3, wherein a wall, preferably the top, of the filter container (1) has at least one passage (5) through which rinsing liquid can be conducted into the filter container (1).

5. Dishwasher according to claim 4, wherein at least one passage (5) for introduction of rinsing liquid into the filter container (1) is constructed as a distributor nozzle (5) in such a manner that the introduction of the rinsing liquid into the filter container (1) takes place in fine jets.

6. Dishwasher according to any one of claims 2 to 5, wherein the filter container (1) has a first outlet through which the cleaned rinsing liquid (12) is conducted out of the filter container (1) and a second outlet through which the foam volume (11) is conducted out of the filter container (1).

7. Dishwasher according to any one of claims 2 to 5, wherein the filter container (1) has an outlet (14) through which not only the cleaned rinsing liquid (12), but also the foam volume (11) are conducted out of the filter container (1) to a three-way valve, through which conducting onward either back into the rinsing circuit or into a waste water duct of the dishwasher takes place.

8. Dishwasher according to one of claims 6 and 7, wherein the outlet (14) has an overflow (10) which is preferably variable in height.

9. Dishwasher according to any one of the preceding claims, wherein rinsing liquid from the rinsing circuit of the dishwasher is fed to the foam developer (8) by way of a circulating pump.

10. Dishwasher according to any one of claims 2 to 9, wherein the filter container (1) is arranged between a rinsing container and an outer wall of the dishwasher.

11. Method of operating a dishwasher with a filter system for cleaning rinsing liquid, comprising the steps:
- a foam volume (11) is generated in a foam developer (8) in which liquid, preferably rinsing liquid, is mixed with air,
- at least a part of the rinsing liquid is conducted out of the rinsing circuit of the dishwasher through the foam volume (11), wherein rinsing residues contained in the rinsing liquid are received or restrained at least in part by the foam volume (11),
- the cleaned rinsing liquid (12) is fed back at least in part to the rinsing circuit of the dishwasher and
- the foam volume (11) containing restrained rinsing residues is conducted at least in part out of the dishwasher.

12. Method according to claim 11, wherein the foam volume (11) is generated in a filter container (1) or conducted thereinto after generation.

13. Method according to one of claims 11 and 12, wherein the conducting of the rinsing liquid, which is to be cleaned, through the foam volume (11) is carried out in fine jets, for example by at least one distributor nozzle (5).

## Revendications

1. Lave-vaisselle comprenant un système de filtrage destiné à purifier le liquide de lavage, au moins une partie du liquide de lavage étant guidée hors du circuit de lavage du lave-vaisselle par un volume de mousse (11) et des résidus de lavage contenus dans le liquide de lavage étant réceptionnés resp. retenus au moins en partie par le volume de mousse (11), **caractérisé en ce que** le système de filtrage comprend un générateur de mousse (8) dans lequel de l'air est ajouté au liquide, de préférence au liquide de lavage, afin de générer le volume de mousse (11).

2. Lave-vaisselle selon la revendication 1, un réservoir de filtrage (1) étant ménagé, lequel réceptionne le volume de mousse (11).

3. Lave-vaisselle selon la revendication 2, une paroi, de préférence le fond (3), du réservoir de filtrage (1) présentant au moins en partie des passages (4) à travers lesquels de l'air ou un mélange de liquide et d'air peut être introduit dans le réservoir de filtrage (1).

4. Lave-vaisselle selon l'une quelconque des revendications 2 ou 3, une paroi, de préférence le plafond du réservoir de filtrage (1), présentant au moins un passage (5) à travers lequel le liquide de lavage peut être introduit dans le réservoir de filtrage (1).

5. Lave-vaisselle selon la revendication 4, au moins un passage (5) pour l'introduction de liquide de lavage dans le réservoir de filtrage (1) étant réalisé en tant que buse de distribution (5) de manière à ce que l'introduction du liquide de lavage dans le réservoir de filtrage (1) soit réalisée en jets fins.

6. Lave-vaisselle selon l'une quelconque des revendications 2 à 5, le réservoir de filtrage (1) présentant une première sortie à travers laquelle le liquide de lavage purifié (12) est guidé hors du réservoir de filtrage (1), et une deuxième sortie à travers laquelle le volume de mousse (11) est guidé hors du réservoir de filtrage (1).

7. Lave-vaisselle selon l'une quelconque des revendications 2 à 5, le réservoir de filtrage (1) présentant une sortie (14) à travers laquelle aussi bien le liquide de lavage purifié (12) que le volume de mousse (11) sont guidés hors du réservoir de filtrage (1) vers une soupape à trois voies à travers laquelle un acheminement est réalisé soit en retour dans le circuit de lavage soit dans une conduite d'évacuation du lave-vaisselle.

8. Lave-vaisselle selon l'une quelconque des revendications 6 ou 7, la sortie (14) présentant un trop-plein (10) de préférence à hauteur variable.

9. Lave-vaisselle selon l'une quelconque des revendications précédentes, du liquide de lavage étant amené au générateur de mousse (8) par une pompe de circulation à partir du circuit de lavage du lave-vaisselle.

10. Lave-vaisselle selon l'une quelconque des revendications 2 à 9, le réservoir de filtrage (1) étant disposé entre un réservoir de lavage et une paroi extérieure du lave-vaisselle.

11. Procédé de fonctionnement d'un lave-vaisselle comprenant un système de filtrage destiné à purifier le liquide de lavage, comprenant les étapes suivantes, à savoir
• qu'un volume de mousse (11) est généré dans un générateur de mousse (8), dans lequel de l'air est ajouté au liquide, de préférence au liquide de lavage,
• qu'au moins une partie du liquide de lavage est guidée hors du circuit de lavage du lave-vaisselle par le volume de mousse (11), les résidus de lavage contenus dans le liquide de nettoyage étant réceptionnés resp. retenus au moins en partie par le volume de mousse (11),
• que le liquide de lavage purifié (12) est de nouveau amené au moins en partie au circuit de lavage du lave-vaisselle et
• que le volume de mousse (11) contenant les résidus de lavage est évacué au moins en partie hors du lave-vaisselle.

12. Procédé selon la revendication 11, le volume de mousse (11) étant généré dans un réservoir de filtrage (1) ou y étant introduit après la génération.

13. Procédé selon la revendication 11 ou 12, la conduite du liquide de lavage à purifier par le volume de mousse (11), par ex. par au moins une buse de distribution, étant réalisée en jet fins.
